# EUROPÄISCHE PATENTANMELDUNG

(11) **EP 0 399 041 A1**
(43) Veröffentlichungstag der Anmeldung: **28.11.1990**
(21) Anmeldenummer: 88908413.3
(22) Anmeldetag: 25.04.1988
(51) Int. Cl.: B01F 3/08, B01F 5/04

(54) **VERFAHREN UND VORRICHTUNG ZUR HERSTELLUNG VON EMULSIONEN**

(71) Anmelder: INZHENERNY TSENTR "TRANSZVUK", Odessa, 270044 (UA)
(72) Erfinder: FISENKO, Vladimir Vladimirovich, Odessa, 270004 (SU); SKAKUNOV, Jury Pavlovich, Odessa, 270113 (SU); LUNEV, Vladimir Georgievich, Odessa, 270104 (SU); FUX, Vadim Efimovich, Odessa, 270111 (SU); AVXENTIEV, Jury Anatolievich, Odessa, 270023 (SU)
(74) Vertreter: von Füner, Alexander
(86) Internationale Anmeldenummer: PCT/SU1988/000099
(87) Internationale Veröffentlichungsnummer: WO 1989/010184

(57) **Zusammenfassung**

Verfahren zur Herstellung von Emulsionen, das darin besteht, daß der Dampf mit einer Geschwindigkeit von 500 bis 800 m/s zugeführt wird, die Zuführung der zu emulgierenden flüssigen Komponenten in den Dampf durch Einspritzen erfolgt und das zweiphasige Dampf-Flüssigkeits-Gemisch mit einer Überschallgeschwindigkeit transportiert wird.

Vorrichtung zur Durchführung dieses Verfahrens, die ein zylindrisches Gehäuse (1), eine Aerosolkammer (2), eine Dampfdüse (4) und eine Mischkammer (9) enthält, wobei die Dampfdüse (4) in Form einer Laval-Düse ausgebildet und axial beweglich angeordnet ist unter Bildung einer Einspritzzone (5) zwischen dem Abschnitt der Dampfdüse (4) und der Innenfläche der Aerosolkammer (2), und die Mischkammer (9) einen als Konfusor ausgeführten, zu der Laval-Düse hin gerichteten Teil (10) hat, der in einen zylindrischen Teil (11) übergeht, hinter dem ein als Diffusor ausgeführter Teil (12) liegt.

## Beschreibung

### Gebiet der Technik

Die Erfindung bezieht sich auf technologische Prozesse des Emulgierens und Dispergierens und Mittel fur ihre Realisierung und betrifft ein Verfahren zur Herstellung von Emulsionen und eine Vorrichtung zu seiner Durchführung.

### Zugrundeliegender Stand der Technik

Es ist ein Verfahren zur Herstellung von Emulsionen bekannt (SU, A, 701678), uas uarin besteht, daß eine dünne Schicht flüssiger Komponenten in die zentrale Zone eines sich drehenden akustischen Stroms eines ionisierten Gases längs der Drehachse eingespritzt wird. Auf Grund dessen, daß die flüssigen Komponenten in einem labilen Aggregatzustand in Form dünner Schichten in eine Aerosolkammer eingespritzt werden, werden sie schnell durch den Gasstrom dispergiert. Bei der Drehung des Gasstroms kommt es zum Vermischen der Teilchen der flüssigen Komponenten und zu ihrer elektrischen Aufladung durch die ionisierten Teilchen des Gases. Der Volumenverbrauch des Gases bei diesem Verfahren ist -zigmal größer als der Verbrauch der flüssigen Komponenten.

Für das beschriebene Verfahren ist kennzeichnend, daß der Verbrauch der flüssigen Komponenten vom Vakuum im zentralen Teil des sich drehenden Gasstroms abhängt, während das Vakuum wiederum von der Drehgeschwindigkeit dieses Stroms abhängt. Da das Eintragen der flüssigen Komponenten zu Schwanxungen der Drehgeschwindigxeit des Gases führt, ist auch das Vakuum und folglich auch die Konzentration der flüssigen Komponenten Schwankungen unterworfen. Das verschlechtert die Qualität der Emulsion.

Der Dispersionsgrad und folglich die Qualität der Emulsion hängt in dem betrachteten Verfahren von der Strömungsgeschwindigkeit des Gases ab. Zur Gewährleistung einer ausreichend hohen Geschwindigkeit des Gases ist jedoch ein erheblicher Energieaufwand notwendig, was ebenfalls zu den Nachteilen dieses Verfahrens gehört.

Außerdem ist bei dem beschriebenen Verfahren der Verbrauch des Gases -zigmal höher als der Verbrauch der flüssigen Komponenten der Emulsion. Das führt dazu, daß dieses Verfahren nur bei geringem Verbrauch der fertigen Emulsion realisiert werden Kann, da andernfalls eine große Menge an Gas benötigt wird. Das führt ebenfalls zur Senkung der Wirtschaftlichkeit, Erhöhung des Energieverbrauchs und Vergrößerung des Volumens der dieses Verfahren realisierenden Vorrichtung.

Es ist ein hydrodynamischer Emulgator bekannt (SU, A, dg6263), der ein Gehäuse mit Stutzen für die Zuführung der zu emulgierenden und der passiven flüssigen Komponenten, eine aktive Düse, eine Mischkammer und außerdem zwei Vorrichtungen, um die Ströme in Drehung zu versetzen, und eine Pumpe mit einer Kühlkammer der Wellenstopfbuchse enthält. Die Funktion des hydrodynamischen Emulgators beruht darauf, daß in ihm zwei Ströme der Komponenten mit unterschiedlicher Drehgeschwindigkeit gebildet und diese Ströme in der Mischkammer unter einem bestimmten Winkel unter Bildung eines Emulsionsgemisches zusammengeführt werden. Die weitere Verfeinerung der Emulsion erfolgt in Wirbelzonen in der Kühlkammer der Stopfbuchse bei einer hin- und hergehenden Bewegung der Welle.

Der bekannte hydrodynamische Emulgator besitzt folgende Nachteile: mangelnde Qualität der Emulsion und komplizierte Konstruktion. Die mangelnde Qualität der Emulsion ist dadurch bedingt, daß die Wirkung des die Dispergierung der zu emulgierenden Komponenten hervorrufenden Effekts (Phasenverschiebung bei der Turbulenzbewegung) nachläßt, je weiter der sich drehende Strom durch die Kanäle des hydrodynamischen Emulgators fließt. Außerdem ist die in der Kühlkammer der Stopfbuchse bei einer hin- und hergehenden Bewegung der Welle entstehende Verwirbelung wenig intensiv, was sich ebenfalls negativ auf den Dispergierungsprozeß auswirkt. Die Anwendung des bekannten hydrodynamischen Emulgators sieht den Einsatz noch zweier Dosierungspumpen für die Zuführung der flüssigen Komponenten der Emulsion vor, wodurch seine Konstruktion komplizierter wird.

Es ist ein Verfahren zur Herstellung wäßriger Emulsionen und eine Vorrichtung zu seiner Durchführung bekannt (SU, A, 812326). Das Verfahren besteht darin, daß die zu emulgierenden flüssigen Komponenten mit Dampf gemischt werden, wonach man passive flüssige Komponenten zufünrt und ein zweiphasiges Dampf-Flüssigkeits-Gemisch mit anschliessender Kondensation der Dampfphase und Bildung einer Emulsion bildet. Die Vorrichtung zur Durchführung dieses Verfahrens enthält ein zylindrisches Gehäuse mit einer in ihm installierten Aerosolkammer und einer Mischkammer, wobei sich in der Aerosolkammer eine Dampfdüse und Stutzen für die Zuführung der zu emulgierenden flüssigen Komponenten und des Dampfes befinden und an die Mischkammer ein Stutzen für die Zuführung passiver flüssiger Komponenten angeschlossen ist.

Das beschriebene Verfahren zur Herstellung wäßriger Emulsionen und die Vorrichtung zu seiner Durchführung gewährleistet eine Teilchengröße der zu emulgierenden Komponenten in einer Größenordnung von 50 /Km. Die Qualität einer solchen Emulsion ist gering, sie hat einen niedrigen Dispersionsgrad und ist instabil. Die Notwendigkeit des Einsatzes zusätzlicher Pumpen zum Durchpumpen der zu emulgierenden flüssigen Komponenten und der passiven rlüssigen Komponenten erschwert das bekannte Verfahren und die Vorrichtung zu seiner Durchführung und verursacht zusätzlichen Energieverbrauch.

Ein Nachteil des bekannten Verfahrens besteht auch in der Notwendigkeit der Verwendung von Hochdruckdampf (4 bis 6 kp/cm²), um Emulsionen mit befriedigender Qualität zu gewinnen. Das führt zu einem ungerechtfertigten Überhitzen der Emulsion und folglich zu zusätzlichem Energieverbrauch. Außerdem kann eine konstante Konzentration des aus der bekannten Vorrichtung kommenden Emulsionsstroms nur bei Verwendung spezieller Dosierungspumpen für die Zuführung der zu emulgierenden flüssigen und der passiven flüssigen Komponenten gewährleistet werden, wodurch ebenfalls die Durchführung des Verfahrens erschwert und die Vorrichtung zu seiner Durchführung komplizierter wird.

### Offenbarung der Erfindung

Der Erfindung liegt die Aufgabe zugrunde, ein Verfahren zur Herstellung von Emulsionen und eine Vorrichtung zu seiner Durchführung zu schaffen, die die Herstellung einer stabilen, hochdispersen Emulsion durch Erzeugung eines entsprechenden Verhältnisses der Geschwindigkeiten des Dampfstroms und des zweiphasigen Dampf-Flüssigkeits-Mediums gewährleistet.

Die gestellte Aufgabe wird dadurch gelöst, daß in einem Verfahren zur Herstellung von Emulsionen, das darin besteht, daß die zu emulgierenden flüssigen Komponenten in einen Dampfstrom geleitet und die passiven flüssigen Komponenten zugeführt werden und ein zweiphasiges Dampf-Flüssigkeits-Gemisch gebildet wird mit anschließender Kondensation der Dampfphase und Bildung einer Emulsion, gemäß der Errindung der Dampf mit einer Geschwindigkeit von 500 bis 800 m/s zugeleitet wird, die Zuführung der zu emulgierenden flüssigen Komponenten in den Dampf durch Einspritzen erfolgt, das zweiphasige Dampf-Flüssigkeits-Gemisch mit einer Überschallgeschwindigkeit transportiert wird und die Transportgeschwindigkeit verschiedener Komponentengemische unterschiedlich ist.

Es ist auch zweckmäßig, daß in einer Vorrichtung zur Durchführung dieses Verfahrens, die ein zylindrisches Gehäuse, das eine Aerosolkammer hat, in der koaxial eine Dampfdüse angebracht ist, an die ein Stutzen für die Zuführung der zu emulgierenden flüssigen Komponenten angeschlossen ist, eine koaxial zur Aerosolkammer gelegene Mischkammer und einen am zylindrischen Gehäuse befestigten Stutzen fur die Zuführung passiver flüssiger Komponenten enthalt, gemäß der Erfindung die Dampfdüse in Form einer Laval-Düse aus₅ebil- det und axial beweglich angeordnet ist unter Bildung einer Einspritzzone zwischen dem Abschnitt der Dampfdüse und der Innenfläche der AerosolKammer, wobei die Mischkammer axial beweglich angeordnet ist und einen als Konfusor ausgeführten Teil hat, der in Richtung zur Laval-Düse hin gerichtet Ist und in einen zylindrischen Teil übergeht, hinter dem sich ein als Diffusor ausgeführter Teil befindet.

Es ist zweckmäßig, daß das Verhältnis des Durchmessers der Austrittsöffnung der Aerosolkammer zum Durchmesser des zylindrischen Teils der Mischkammer in Grenzen von 1 bis 2 ausgewählt wird.

Auf diese Weise ermöglicht die Anwendung des erfindungsgemäßen Verfahrens zur Herstellung von Emulsionen und der Vorrichtung zu seiner Durchführung die Herstellung einer hochdispersen (mit einer Teilchengröße der zu emulgierenden flüssigen Komponenten in Grenzen von 0,5 bis 3 µm), stabilen Emulsion mit einheitlicher Konzentration. Durch das Fließen des zweiphasigen Dampf-Flüssigkeits-Stroms mit einer Überschallgeschwindigkeit kann man eine konstante Konzentration der Emulsion auch bei einer Änderung des Drucks am Ausgang der Vorrichtung erzielen. Die Anwendung des erfindungsgemäßen Verfahrens ermöglicht eine Senkung des Energieverbrauchs für die Herstellung von Emulsionen und eine Senkung des Metallgehalts der Vorrichtung zur Durchführung des Verfahrens.

### Kurze Beschreibung der Zeichnungen

Im folgenden wird die Erfindung durch ein konkretes Ausführungsbeispiel mit Hinweisen auf die beiliegende Zeichnung erläutert, in der die Gesamtansicht einer errindungsgemäßen Vorrichtung zur Herstellung von Emulsionen im Schnitt abgebildet ist.

### Beste Ausführungsvariante der Erfindung

Betrachten wir nun das Verfahren zur Herstellung von Emulsionen, das darin besteht, daß die zu emulgierenden flüssigen Komponenten in einen Dampfstrom eingespritzt werden, der mit einer Geschwindigkeit von 50C bis 800 m/s zugeführt wird, wobei ein Aerosol entsteht, in das passive flüssige Komponenten eingeführt werden, wonach man das entstandene zweiphasige Dampf-Elüssigkeits-Gemisch mit einer Überschallgeschwindigkeit transportiert, deren Größe unterschiedlich ist für verschiedene Komponentengemische. Beim Transportieren des zweiphasigen Dampf-Flüssigkeits-Gemisches mit der erwähnten Überschallgeschwindigkeit erfolgt die Kondensation der Dampfphase in einem schallnahen Drucksprung und bildet sich eine Emulsion mit stabilisierter Konzentration an Komponenten. Bei einer Geschwindigkeit des Dampfes unter 500 m/s ist die Qualität der mit Hilfe des beschriebenen Verfahrens hergestellten Emulsion infolge eines ungenügenden Zerkleinerungsgrades der zu emulgierenden flüssigen Komponenten gering, während bei einer Geschwindigkeit des Dampfes über 800 m/s der Volumengehalt des Dampfes im zweiphasigen Dampf-Flüssigkeits-Gemisch zunimmt, wodurch dessen Fließen mit einer Überschallgeschwindigkeit verhindert wird, was ebenfalls negativ die Qualität der hergestellten Emulsion beeinflußt.

Betrachten wir das Verfahren zur Herstellung von Emulsionen am Beispiel der Zubereitung von flüssigem Vollmilchersatz. Als zu emulgierende flüssige Komponenten verwendet man ein Gemisch, bestehend aus einer Schmelze Knochenfett, den Vitaminen A₁ und D₃ auf der Fettbasis und Phosphatidkonzentrat im Verhältnis 20:0,006:3,7 entsprechend. Das entstandene Gemisch wird auf 55 bis 60°C erwärmt und in Wasserdampf eingespritzt, der unter einem Druck von 1,5 kp/cm² mit einer Geschwindigkeit von 600 m/s zugeführt wird. In das entstandene Aerosol leitet man passive flüssige Komponenten in Form flüssiger, entfetteter Milch mit einer Temperatur von 30°C. Das entstandene zweiphasige Dampf-Flüssigkeits--Gemisch transportiert man mit einer Geschwindigkeit von 300 m/s, während die Geschwindigkeit der Ausbreitung des Schalls in diesem Gemisch 10 bis 50 m/s beträgt. Das bedeutet, daß sich das entstandene Gemisch mit einer Überschallgeschwindigkeit bewegt. Die Kondensation der Dampfphase erfolgt in einem schallnahen Drucksprung, der den zweiphasigen Dampf-Flüssigkeits-Strom in einen Strom der Emulsion eines flüssigen Vollmilchersatzes mit einer Teilchengröße der zu emulgierenden flüssigen Komponenten von 0,5 bis 3 m umwandelt. Der Fettgehalt des entstandenen Vollmilchersatzes beträgt 2%. Die Konzentration der Komponenten des hergestellten Vollmilchersatzes ist konstant.

Auf diese Weise ermöglicht das obenbeschriebene Verfahren die Herstellung stabiler, hochdisperser Emulsionen mit einheitlicher und konstanter Konzentration an Komponenten.

Die Vorrichtung zur Durchführung des Verfahrens zur Herstellung von Emulsionen enthält ein zylindrisches Gehäuse 1, in dem sich eine Aerosolkammer 2 befindet, an die ein Stutzen 3 für die Zuführung der zu emulgierenden flüssigen Komponenten angeschlossen ist: In der Aerosolkammer 2 ist koaxial eine Dampfdüse 4 in Form einer Laval-Düse angeordnet, wobei sich die Dampfdüse 4 relativ' zur Aerosolkammer 2 axial bewegen kann mit Hilfe einer Schraubverbindung derart, daß zwischen dem Abschnitt der Dampfdüse 4 und der Innenfläche der Aerosolkammer 2 eine Zone 5 zum Einspritzen der zu emulgierenden flüssigen Komponenten besteht. Der Dampf wird durch eine Rohrleitung 6 zur Dampfdüse 4 geleitet. An den Innenraum 7 des zylindrischen Gehäuses 1 ist ein Stutzen 8 für die Zuführung der passiven flüssigen Komponenten angeschlossen. Im Gehause 1 befindet sich koaxial zur Aerosolkammer 2 eine Mischkammer 9, die mit Hilfe einer Schraubverbindung relativ zum Gehäuse 1 axial bewegt werden kann und einen als Konfusor ausgeführten Teil 10 enthält, der in Richtung zur Dampfdüse 4 hin gerichtet ist, und aufeinanderfolgend hinter ihm ein zylindrischer Teil 11 und ein als Diffusor ausgeführter Teil 12, wobei das Verhältnis des Durchmessers der Austrittsöffnung 13 der AerosolKammer 2 zum Durchmesser des zylindrischen Teils 11 der Mischkammer 9 in Grenzen von 1 bis 2 ausgewählt wird. Der Stutzen 6 für die Dampfzuführung und die Stutzen 3 und 8 für die Zuführung der zu emulgierenden flüssigen _{K}omponen- ten und der passiven flüssigen Komponenten sind mit Armaturen 14,15,16 zur Regulierung des Durchlaßquerschnitts ausgerüstet.

Die Vorrichtung zur Durchführung des erfindungsgemäßen Verfahrens funktioniert folgendermaßen. Durch die den Durchlaß regulierende Armatur 14 und die Rohrleitung 6 wird der Dampf in die Dampfdüse 4 geleitet, aus der der Dampf mit einer Überschallgeschwindigkeit, und zwar mit 500 bis 800 m/s ausströmt, da die Dampfdüse 4 als Laval-Düse ausgeführt ist. Durch das Ausstromen des Dampfes mit einer Überschallgeschwindigkeit entsteht am Abschnitt der Dampfdüse 4 ein Vakuum, das das Einspritzen der zu emulgierenden flüssigen Komponenten gewährleistet, die durch die den Durchlaß regulierende Armatur 15 und den Stutzen 3 für die Zuführung der zu emulgierenden flüssigen Komponenten in die 2inspritzzone 5 der Aerosolkammer 2 geleitet werden. Dabei erfolgt das Dispergieren der zu emulgierenden flüssigen Komponenten und die Bildung eines Aerosols aus Dampf und den Teilchen der zu emulgierenden flüssigen Komponenten. Die axiale Bewegung der Dampfdüse ermöglicht eine Regulierung der Größe der Zone 5 zum Einspritzen der zu emulgierenden flüssigen Komponenten und folglich des Verbrauchs dieser Komponenten. Durch die den Durchlaß regulierende Armatur 16 und den Stutzen 8 für die Zuführung der passiven flüssigen Komponenten werden in den Innenraum 7 des zylindrischen Gehäuses 1 die passiven flüssigen Komponenten geleitet unter Bildung eines zweiphasigen Dampf-Flüssigkeits--Gemisches, das mit einer Überschallgeschwindigkeit transportiert wird, die rür verschiedene Komponentengemische unterschiedlich ist. Im zylindrischen Teil 11 der Mischkammer 9 vollzieht sich der schallnahe Drucksprung, in dessen Umgebung die Teilchen der zu emulgierenden flüssigen Komponenten zerkleinert werden und der den mit einer Überschallgeschwindigkeit fließenden zweiphasigen Dampf-Flüssigkeits--Strom in einen mit einer Unterschallgeschwindigkeit fliessenden Strum einer einphasigen flüssigen Emulsion umwandelt. Die axiale Bewegung der Mischkammer 9 ist notwendig zum Regulieren des Verbrauchs der passiven flüssigen Komponenten.

In der Injektionszone 5 laufen folgende physikalische Prozesse ab, die das Dispergieren der zu emulgierenden flüssigen Komponenten zur Folge haben. Beim Einspritzen der Flüssigkeit in den Vakuumraum Kommt es zum Aufteilen dieser Flüssigkeit in Kleine Teilchen. Bei der Realisierung des erfindungsgemäßen Verfahrens zur HersteLlung von Emulsionen wird in der Vorrichtung zu seiner Durchführung in der Einspritzzone 5 ein Vakuumraum durch das Ausströmen des Dampfes mit einer Geschwindigkeit von 500 bis 800 m/s erzeugt. Beim Einspritzen der zu emulgierenden flüssigen Komponenten in den erzeugten Vakuumraum werden sie zerkleinert. Außerdem führt das Ausfließen einer Flüssigkeit in dünner Schicht in einen schnell fließenden Gasstrom zu einem metastabilen Zustand der Flüssigkeit, zu einer Zerteilung der Flüssigkeit in feinste Teilchen, d.h. zur Dispergierung und Bildung eines Aerosols.

Auf einen sich in einen Oberschallstrom bewegenden Flüssigkeitstropfen wirken hydrodynamische Kräfte ein, die eine Zerteilung dieses Tropfens bewirken.

Außerdem werden dank dem Strömen des Dampfes im Überschallbereich das Vakuum und die Geschwindigkeit des Aerosols in der Einspritzzone 5 stabilisiert und folglich auch der Verbrauch der zu emulgierenden flüssigen Komponenten infolge des Umstands, daß sich mechanische Erregungen (Druckschwankungen)aus nachfolgenden Zonen nicht in Richtung gegen den Überschallstrom ausbreiten. Auf diese Weise gewährleistet das Strömen des Dampfes im Überschallbereich eine Verbesserung der Qualität der Emulsionen durch zusätzliche Zerteilung der Tropfen der zu emulgierenden flüssigen Komponenten und einen konstanten Verbrauch dieser Komponenten. Da die Schallgeschwindigkeit im Dampf etwa 500 m/s beträgt, muß die Transportgeschwindigkeit des Dampfes zur Erzielung aer obengenannten Qualität der Emulsion nicht weniger als 500 m/s betragen.

Eine Erhöhung der Geschwindigkeit aes Dampfes über 800 m/s führt zur Erhöhung des Volumengehalts des Dampfes im zweiphasigen Dampf-Flüssigkeits-Gemisch und zur Erhöhung des Drucks im Innenraum 7 und folglich zu unbeständigem Betrieb der Vorrichtung zur Herstellung von Emulsionen.

Bei der Zuführung der passiven flüssigen Komponenten in den Innenraum 7 des zylindrischen Gehäuses 1 in den Überschallstrom des Aerosols werden die passiven flüssigen Komponenten dadurch zerteilt, daß sie in einen Vakuumraum gelangen und der hydrodynamischen Einwirkung des mit einer Überschallgeschwindigkeit fließenden Aerosolstroms ausgesetzt sind. Dadurch entsteht ein zweiphasiges Dampf-Flüssigkeits--Gemisch mit einer hochdispersen, homogenen Struktur. In solch einem zweiphasigen Dampf-Flüssigkeits-Medium beträgt die Schallgeschwindigkeit 10 bis 50 m/s. Da vor dem Vermischen mit den passiven flüssigen Komponenten die Geschwindigkeit des Aerosols über 500 m/s beträgt, bewegt sich das entstandene zweiphasige Dampf-Flüssigkeits-Gemisch mit einer Überschallgeschwindigkeit. Die Geschwindigkeit dieses Gemisches ist unterschiedlich für verschiedene Komponentengemische und wird durch die Kennwerte der Komponenten der Emulsion bestimmt, und zwar durch den Druck und die Geschwindigkeit des Dampfes, die Geschwindigkeit des Aerosols und den Druck und die Temperatur der passiven flüssigen Komponenten. In diesem Gemisch erfolgt die Kondensation des Dampfes und eine Verringerung seines Volumengehalts in dem Gemisch, wodurch die Geschwindigkeit des zweiphasigen Dampf-Flüssigkeits-Gemisches sinkt. Zur Aufrechterhaltung des Strömens dieses Gemisches im Überschallbereich ist in der Vorrichtung zur Herstellung von Emulsionen eine Einengung des Stroms mit Hilfe des in Form eines Konfusors ausgeführten Teils 10 vorgesehen. Das zweiphasige Dampf-Flüssigkeits-Gemisch wird weiter durch den zylindrischen Teil 11 transportiert, in dem die Kondensation des Dampfes weitergeht, wodurch die Geschwindigkeit des Gemisches sinkt und der statische Druck zunimmt. Das rührt zu einem metastabilen Zustand des zweiphasigen Dampf-Flüssigkeits-Stroms und zu einer lawinenartigen Kondensation des Dampfes in einem schallnahen Drucksprung. Dabei geht das zweiphasige Dampf--Flüssigkeits-Gemisch in einen mit einer Unterschallgeschwindigkeit rließenden Strom einer flüssigen Emulsion über. Der Druck nach dem Sprung ist um 10 bis 1000mal höher als vor dem Sprung, was zu einer intensiven Zerteilung der Tropfen der zu emulgierenden flüssigen Komponenten führt.

Auf diese Weise wird die Realisierung aes schallnahen Drucksprungs durch das Strömen des zweiphasigen Dampf-Flüssigkeits-Gemisches durch den zylindrischen Teil 11 der Mischkammer 9 mit einer Überschallgeschwindigkeit gewährleistet. Wie bereits oben erwähnt wird das Strömen des zweiphasigen Dampf-Flüssigke its-Gemisches im Überschallbereich durch das Einengen des Stroms dieses Gemisches in dem als Konfusor ausgeführten Teil 10 aufrechterhalten, der in den zylindrischen Teil 11 übergeht.

Bei einem Verhältnis des Durchmessers der Austrittsöffnung 13 der Aerosolkammer 2 zum Durchmesser des zylindrischen Teils 11 der Mischkammer 9 unter 1 kann deshalb das durch die Beschleunigung dieses Gemisches in dem als Konfusor ausgeführten Teil 10 verursachte Strömen des zweiphasigen Dampf-Flüssigkeits-Gemisches mit einer Überschallgeschwindigkeit nicht gewährleistet werden. Eine Vergrößerung des genannten Verhältnisses um mehr als das Doppelte führt jedoch zu einer Druckerhöhung im Innenraum 7 des zylindrischen Gehäuses 1 und zu einem unbestandigen Betrieb der Vorrichtung zur Herstellung von Emulsionen.

Der schallnahe Drucksprung gewährleistet nicht nur ein zusätzliches Zerteilen der zu emulgierenden flüssigen Komponenten, sondern er verhindert auch, daß mechanische Erregungen (Druckschwankungen) vom Ausgang der Vorrichtung. zur Herstellung von Emulsionen in den Innenraum 7 dieser Vorrichtung eindringen, wodurch der Druck in diesem Raum konstant bleibt und folglich auch der Verbrauch des Dampfes und der passiven flüssigen Komponenten der Emulsion stabile Werte annimmt. Die Stabilisierung dieser Verbrauchswerte gewährleistet die Herstellung einer Emulsion mit gleichbleibender Konzentration an Komponenten und gleichbleibender Temperatur.

Auf diese Weise ermöglicht die Anwendung des erfindungsgemäßen Verfahrens zur Herstellung von Emulsionen und der Vorrichtung zu seiner Durchführung die Herstellung eines Stroms einer homogenen, hochdispersen und stabilen Emulsion mit konstantem Verbrauch an Komponenten.

### Gewerbliche Anwendbarkeit

Das erfindungsgemäße Verfanren zur Herstellung von Emulsionen und die Vorrichtung zu seiner Durchführung werden zur Herstellung von Emulsionen aus nicht miteinander mischbaren flüssigen Komponenten wie z.B. Wasser-Fett, Wasser-Öl, Wasser-Brennstoff und anderen Emulsionen in der Nahrungsmittelindustrie, in der Brennstoff- und _{E}nergiewirtschaft und im Maschinenbau angewendet.

## Patentansprüche

1. Verfahren zur Herstellung von Emulsionen, das darin besteht, daß die zu emulgierenden flüssigen Komponenten in einen Dampfstrom geleitet und die passiven flüssigen Komponenten zugeführt werden und ein zweipnasiges Dampf--Flüssigkeits-Gemisch mit anschließender Kondensation der Dampfphase und Bildung einer Emulsion gebildet wird, dadurch gekennzeichnet, daß der Dampf mit einer Geschwindigkeit von 500 bis 800 m/s zugeleitet wird, die Zuführung der zu emulgierenden flüssigen Komponenten in den Dampf durch Einspritzen erfolgt, das zweiphasige Dampf-Flüssigkeits--Gemisch mit einer Überschallgeschwindigkeit transportiert wird und die Transportgeschwindigkeit verschiedener Komponentengemische unterschiedlich ist.

2. Vorrichtung zur Herstellung von Emulsionen, die ein zylindrisches Gehäuse (1), das eine Aerosolkammer (2) hat, in der koaxial eine Dampfdüse (4) angebracht ist, an die ein Stutzen (3) für die Zuführung der zu emulgierenden flüssigen Komponenten angeschlossen ist, eine koaxial zur Aerosolkammer gelegene Mischkammer (9) und einen am zylindrischen Gehäuse befestigten Stutzen (8) für die Zuführung passiver flüssiger Komponenten enthält, dadurch gekennzeichnet, daß die Dampfdüse (4) in Form einer Laval-Düse ausgebildet und axial beweglich angeordnet ist unter Bildung einer Einspritzzone (5) zwischen dem Abscnnitt der Abschnitt der Dampfdüse (4) und der Innenfläche der Aerosolkammer (2), wobei die Mischkammer (9) axial beweglich angeordnet ist und einen als Konfusor ausgeführten Teil (10) hat, der in Richtung zur Laval-Düse hin gerichtet ist und in einen zylindrischen Teil (11) übergeht, hinter dem sich ein als Diffusor ausgeführter Teil (12) befindet.

3. Vorrichtung nach Anspruch 2, dadurch gekennzeichnet, daß das Verhaltnis des Durchmessers der Austrittsöffnung (13) der Aerosolkammer (2) zum Durchmesser des zylindrischen Teils (11) der MischKammer (9) in Grenzen von 1 bis 2 ausgewahlt wird.
